# EUROPÄISCHE PATENTSCHRIFT

(11) **EP 1 970 132 B1**
(45) Veröffentlichungstag und Bekanntmachung des Hinweises auf die Patenterteilung: **20.01.2010**
(21) Anmeldenummer: 08101837.6
(22) Anmeldetag: 21.02.2008
(51) Int. Cl.: B08B 1/00

(54) **Vorrichtung zur Reinigung von Walzen**
Device for cleaning rollers
Dispositif de nettoyage de cylindres

(30) Priorität: 15.03.2007 DE 102007012434
(43) Veröffentlichungstag der Anmeldung: 17.09.2008
(73) Patentinhaber: Heidelberger Druckmaschinen AG, 69115 Heidelberg (DE)
(72) Erfinder: Gerhardt, Uwe, 71711 Steinheim (DE)

(56) Entgegenhaltungen:
- EP-A- 1 155 862
- DE-A1- 10 135 658
- DE-A1- 19 725 505
- DE-A1- 19 734 103
- DE-A1- 19 850 410
- DE-A1-102004 062 114
- DE-A1-102006 009 085

## Beschreibung

Die Erfindung betrifft eine Reinigungsvorrichtung gemäß dem Oberbegriff von Anspruch 1 und ein Verfahren zum Reinigen von Walzen nach Anspruch 10.

### Stand der Technik

Gattungsgemäße Vorrichtungen zum Pressen und Transportieren von Bogen aus Papier, Pappe und dergleichen, wie z. B. Prospekte, Zeitschriften, Flyer, dienen dazu, die Produkte so zu pressen, dass diese für den Weitertransport mit einer hohen Packungsdichte aufeinander gestapelt werden können, da durch das Pressen kompakte und gleichmäßige Stapel möglich sind.

Insbesondere bei gefalzten Druckweiterverarbeitungsprodukten wird zwischen den Seiten Luft eingeschlossen. Diese Luft wird durch das Pressen der Produkte herausgepresst. Weiter werden durch das Pressen bereits gebrochene, aber noch nicht vollständig gefalzte Falzkanten sauber gefalzt, was insbesondere bei dicken und steifen Materialien die Qualität der Falzkante erhöht.

Während des Betriebs einer Vorrichtung zum Pressen werden die Presswalzen durch den Kontakt mit den flächigen Druckereierzeugnissen oder Druckweiterverarbeitungsprodukten verschmutzt: Farbe von druckfrischen Produkten, Leim von Klebevorgängen und bei vorhergehendem Schneiden, Falzen, Perforieren entstandener Papierstaub setzen sich auf der Oberfläche der Presswalzen ab. Um eine Verschmutzung der zu pressenden Produkte zu vermeiden, müssen die Presswalzen regelmäßig gesäubert werden. Nach dem Stand der Technik geschieht dies durch zwei unterschiedliche Methoden:

Zum einen ist es bekannt, an die Presswalzen Rakeln anzustellen, um so gröbere Verschmutzungen, wie z. B. Papierstaub und Leimreste von der Presswalze zu entfernen. Problematisch dabei ist jedoch, dass feinere Verschmutzungen und insbesondere Farbablagerungen nicht entfernt werden können.

Zum zweiten geschieht die Reinigung der Presswalzen manuell, wobei die Zugänglichkeit der Presswalzen garantiert sein muss. Die DE 103 48 900 B4 beschreibt beispielsweise eine Vorrichtung zum Pressen von flächigen Druckerzeugnissen mit zwei Presswalzenpaaren, wobei die Presswalzen je eines Presswalzenpaars pneumatisch geöffnet werden können, und die voneinander beabstandeten Presswalzen eine gute Zugänglichkeit für die manuelle Reinigung bieten. Nachteilig an dieser Lösung ist, dass die Reinigung manuell geschehen muss und dass zur Reinigung der gesamten Oberfläche einer Presswalze die Walze wechselweise gereinigt und weitergedreht werden muss.

Auch bei Druckmaschinen und im Bereich von Maschinen der Druckweiterverarbeitung besteht die Aufgabe, Bogentransportsysteme, wie z. B. Bänder und Walzen zu reinigen. Die DE 44 33 069 A1 beschreibt ein Reinigungsmedium und ein Verfahren für die Reinigung eines Bogen- bzw. Bahnenführungswegs. Dabei ist das Reinigungsmedium als eine Art Reinigungstuch ausgebildet, welches die Maschine durchläuft und aufgrund seiner Saugstruktur dabei Schmutzpartikel aufnimmt.
Die DE 196 27 748 B4 zeigt eine ähnlich wirkende Reinigungseinrichtung zur Reinigung einer Mantelfläche eines Zylinders oder einer Walze in einer Druckmaschine. Dabei wird ein Reinigungstuch von einer Vorratsrolle entnommen, mittels einer Andrückleiste an der Mantelfläche des zu reinigenden Zylinders oder der Walze angedrückt und vorbeigeführt, wobei die unregelmäßige Oberflächenstruktur des Reinigungstuchs den Schmutz aufnimmt, die Reinigungskraft des Reinigungstuchs also hauptsächlich durch die Mikrofaserstruktur gegeben ist.

Nachteilig an diesen beiden Lösungen ist, dass der Transport des Reinigungstuchs durch die Maschine kompliziert und teuer in der Realisierung ist. Auch die Maschinenparameter müssten für den Durchlauf des Reinigungstuchs angepasst werden.

Zur Reinigung von Bandleitungen eines Falzapparats beschreibt die DE 197 25 505 A1 eine Reinigungsvorrichtung, welche mittels pneumatischen Zylindern an die Bandleitungen herangeschwenkt werden kann. Die Reinigungsvorrichtung besitzt ein auf einem schwenkbaren Lagerhebel angeordnetes Reinigungstuch, welches die Verschmutzungen aufnimmt. Neben Bandleitungen können mit dieser Reinigungsvorrichtung auch Zugwalzen gesäubert werden. Dabei wird die Reinigungsvorrichtung in bestimmten Zeitintervallen oder kontinuierlich gegen die Bandleitungen bzw. gegen die Zugwalzen gedrückt. Das Anstellen der Reinigungsvorrichtung kann dabei entweder automatisiert oder manuell erfolgen. Um eine hohe Schmutzaufnahme des Reinigungstuchs zu gewährleisten, lässt sich das Reinigungstuch mittels Rollen weiterdrehen. Die Reinigung kann zusätzlich durch Aufbringen von Reinigungsflüssigkeit unterstützt werden, welche unmittelbar auf die Bandleitungen bzw. die Zugwalzen gesprüht wird oder die auf das Reinigungstuch aufgebracht wird.
Diese Lösung erfordert einen hohen konstruktiven Aufwand, insbesondere auch in der Integration der Reinigungsvorrichtung in einen Falzapparat oder eine andere Bogen bearbeitende Maschine.

Die EP 1 106 355 A1 zeigt eine Vorrichtung zum Reinigen von Zylindern einer Druckmaschine. Dabei werden bürstenartige Waschwalzen an einen zu reinigenden Zylinder angestellt, eine Waschflüssigkeit auf die Waschwalze und / oder auf den zu reinigenden Druckzylinder aufgebracht und Waschwalze und Druckzylinder angetrieben. Jedem Druckzylinder muss dabei eine eigene Waschwalze zugeordnet sein. Nachteilig an dieser Lösung ist, dass jeder zu reinigenden Walze eine Waschwalze zuzuordnen ist. Dichtungsmaßnahmen gegen Spritzen der Reinigungsbürsten und eine Vorrichtung zur Regelung des internen Reinigungsmittelhaushalts sowie der Antrieb der Waschwalzen erfordern viel Bauraum und verursachen hohe Fertigungskosten. Weitere Vorrichtungen sind noch aus den Druckschriften EP-A-0291745, DE-A-10244218 und EP-A-1155862 bekannt.

Diese aus dem Druckmaschinenbereich und dem Bereich der Druckweiterverarbeitung bekannten Lösungen zur Reinigung lassen sich über die erwähnten Nachteile hinaus nur eingeschränkt auf die Reinigung von Presswalzen übertragen.

### Aufgabenstellung

Aufgabe der vorliegenden Erfindung ist es, eine Vorrichtung zur Reinigung von Walzen einer Vorrichtung zum Pressen und / oder Transportieren von Bogen zu schaffen, die eine einfache Reinigung mit hohem Reinigungseffekt bei einem einfachen Aufbau der Reinigungsvorrichtung mit geringen Auswirkungen auf den Aufbau der gesamten Vorrichtung zum Pressen und / oder Transportieren ermöglicht. Weiter soll ein Verfahren zur Reinigung von Walzen mit einer solchen Reinigungsvorrichtung beschrieben werden.

Diese Aufgabe wird gelöst durch eine Vorrichtung gemäß den kennzeichnenden Merkmalen von Anspruch 1 und durch ein Verfahren gemäß Anspruch 10.

Die Vorrichtung zum Pressen und / oder Transportieren von Bogen besitzt mindestens ein Presswalzenpaar oder ein Transportwalzenpaar und einen Walzenantrieb. Die Bogen aus Papier, Pappe und dergleichen können bedruckt oder unbedruckt sein. Üblicherweise besitzt eine derartige Vorrichtung zwei Presswalzenpaare, um ein sicheres Abpressen der Bogen zu erreichen. Wird keine Presskraft auf die Presswalzen aufgebracht, so wirken die Presswalzen als Transportwalzen. Die erfindungsgemäße Vorrichtung zur Reinigung der Walzen besitzt ein Reinigungstuch, welches über eine Zuführeinrichtung zwischen das mindestens eine Walzenpaar in die Bogentransportebene eingebracht werden kann. Die Reinigung wird durch eine Relativbewegung zwischen festem Reinigungstuch und bewegten Walzen bewirkt, wobei von dem Reinigungstuch Schmutzpartikel, insbesondere Papierstaub und Farbe, aufgenommen werden.

In einer besonders vorteilhaften Ausführungsvariante der Reinigungsvorrichtung ist das Reinigungstuch auf einer Tuchrolle gelagert. In einer weiteren Ausführungsform ist die Tuchrolle mit dem Reinigungstuch auf einer Welle drehfest aufgebracht. Die Welle ist in einem Gestell gelagert, welches mit dem Maschinengestell der Vorrichtung zum Pressen und / oder Transportieren fest verbunden ist. Alternativ kann das Reinigungstuch auch direkt auf die Welle aufgerollt sein, so dass Tuchrolle und Welle eine Einheit bilden. In einer Weiterbildung der Vorrichtung zum Pressen und / oder Transportieren ist auf das eine Ende der Welle der Reinigungsvorrichtung ein Zahnrad aufgeflanscht. Am Gestell der Vorrichtung zum Reinigen der Walzen ist eine Sperrklinke drehbar angebracht. In einer ersten Lage greift die Sperrklinke in das Zahnrad ein und das Zahnrad wirkt als Sperrrad. In einer zweiten Lage gibt die Sperrklinke das Zahnrad frei und die Tuchrolle kann gedreht werden. So kann Reinigungstuch von der Tuchrolle abgerollt und zur Reinigung der Walzen in die Bogentransportebene eingebracht werden. Um das Drehen der Tuchrolle und damit das Ab- und Aufrollen des Reinigungstuchs zu erleichtern, kann auf eines der zwei Enden der Welle der Reinigungsvorrichtung eine Kurbel aufgesteckt werden.

In einer weiteren vorteilhaften Ausführungsform der Vorrichtung zur Reinigung der Walzen besitzt diese eine Einrichtung zum Kürzen des Reinigungstuches. Die Einrichtung zum Kürzen des Reinigungstuches kann beispielsweise in die Zuführeinrichtung integriert sein. Damit kann auf einfache Weise benutztes und schmutziges Reinigungstuch von dem noch auf der Tuchrolle befindlichen Reinigungstuch abgetrennt werden. Dazu besitzt die Einrichtung zum Kürzen des Reinigungstuches im einfachsten Fall eine Schneidekante, entlang derer mit einem Messer das Reinigungstuch abgetrennt wird. Alternativ kann in die Einrichtung zum Kürzen des Reinigungstuchs auch ein Messer mit bewegbarer Klinge eingebaut sein, welches manuell oder automatisch bewegt wird.

In einer besonders vorteilhaften alternativen Ausführungsvariante der Vorrichtung zur Reinigung der Walzen besitzt diese ein Leitblech, welches von einem Reinigungstuchzuschnitt umschlossen wird. Das Reinigungstuch liegt an der Ober- und der Unterseite des Leitblechs eng an diesem an und wird durch das Leitblech geführt. In einer Weiterbildung ist eine Zuführeinrichtung an der Vorrichtung zum Pressen und / oder Transportieren befestigt, in welche die Vorrichtung zur Reinigung der Walzen eingeschoben werden kann. Idealerweise lässt sich die Reinigungsvorrichtung in der Zuführeinrichtung in zwei verschiedenen Positionen arretieren, in einer ersten Reinigungsposition und in einer zweiten Trockenposition. Die Vorrichtung zur Reinigung der Walzen besitzt eine Einrichtung zum Klemmen des Reinigungstuchabschnitts, was einen sicheren Halt des Reinigungstuchs während des Reinigens gewährleistet und anschließend einen schnellen Wechsel des Reinigungstuches erlaubt.

Besonders vorteilhaft ist es, wenn die Vorrichtung zur Reinigung der Walzen teil der Vorrichtung zum Pressen und / oder Transportieren ist.

In einer besonders vorteilhaften Ausführungsform besitzt die Vorrichtung zum Pressen und / oder Transportieren Spritzschutzelemente, welche als Bleche ausgebildet sein können. Diese sind annähernd parallel zu den Walzen am Maschinengestell der Vorrichtung zum Pressen und / oder Transportieren befestigt. Dadurch verhindern die Spritzschutzbleche, dass während des Reinigungsprozesses Reinigungsflüssigkeit weitere Komponenten der Vorrichtung zum Pressen und / oder Transportieren, wie z. B. den Walzenantrieb oder Transportbänder, verunreinigt. Unterhalb der Walzenpaare und der Spritzschutzbleche ist eine Auffangwanne angebracht, welche am Maschinengestell der Vorrichtung zum Pressen und / oder Transportieren befestigt ist. Alternativ können auch mehrere Auffangwannen unter den jeweiligen Walzenpaaren und Spritzschutzblechen angebracht sein.

Mit einer der oben beschriebenen Ausführungsformen der Reinigungsvorrichtung lassen sich die Press- und / oder Transportwalzen der Vorrichtung zum Pressen und / oder Transportieren in besonders vorteilhafter Weise reinigen. Dazu wird zur Durchführung des Reinigungsverfahrens in einem ersten Schritt Reinigungsflüssigkeit auf die zu reinigenden Walzen aufgebracht. In einem zweiten Schritt wirkt die Reinigungsflüssigkeit ein. In einem dritten Schritt wird ein Reinigungstuch in die Bogentransportebene zwischen die Walzen eingeführt. In einem vierten Schritt wird das Reinigungstuch arretiert und in einem fünften Schritt die Walzen über den Walzenantrieb angetrieben. Nach Beendigung des Reinigungsprozesses werden die Walzen angehalten und das Reinigungstuch entnommen. Anstatt die Reinigungsflüssigkeit auf die Walzen aufzubringen, kann die Reinigungsflüssigkeit alternativ auch auf das Reinigungstuch aufgebracht werden. Bevor die Vorrichtung zum Pressen und / oder Transportieren von Bogen wieder in Betrieb genommen wird, müssen die Walzen trocknen, um zu verhindern, dass bei bedruckten Bogen durch die Reinigungsflüssigkeit das Druckbild zerstört wird.

In einer besonders vorteilhaften Ausführungsform des Verfahrens zum Reinigen von Walzen wird deshalb vor dem Entnehmen des Reinigungstuches ein weiterer Verfahrensschritt durchgeführt: Das Reinigungstuch wird von seiner Reinigungsposition in oder entgegen der Produkttransportrichtung in eine zweite Position, eine Trockenposition, verschoben. Anschließend werden die Walzen erneut angetrieben und die Walzen durch das Reinigungstuch getrocknet. Sobald die Walzen getrocknet sind, werden die Walzen angehalten und das Reinigungstuch entnommen.
Weiter kann das Reinigungstuch auch verschoben werden, um beispielsweise dem Verschleiß des Tuches an der Kontaktstelle mit den zu reinigenden Walzen vorzubeugen.

Alternativ zum Verschieben des Reinigungstuches bei Stillstand der Walzen kann das Tuch auch während des Reinigungsprozesses bei bewegten Walzen in oder entgegen der Bogentransportrichtung verschoben werden.

### Ausführungsbeispiel

Die Erfindung soll an Hand eines Ausführungsbeispiels noch näher erläutert werden. Es zeigen in schematischer Darstellung
- Fig. 1: eine erfindungsgemäße Vorrichtung zum Pressen und / oder Transportieren mit einer Reinigungsvorrichtung in einer ersten Ausführungsform
- Fig. 2: eine erste Ausführungsform einer Reinigungsvorrichtung
- Fig. 2a: eine Seitenansicht der Reinigungsvorrichtung aus Fig. 2
- Fig.3: eine Zuführeinrichtung für das Reinigungstuch der Reinigungsvorrichtung aus Fig. 2 mit der Position der Walzen
- Fig. 4: eine zweite Ausführungsform einer Reinigungsvorrichtung
- Fig. 4a: einen Schnitt durch die Reinigungsvorrichtung aus Fig. 4 entlang A-A mit der Position der Walzen

In Fig. 1 ist eine Vorrichtung zum Pressen und / oder Transportieren 100 von Bogen aus Papier, Pappe und dergleichen während des Reinigungsvorganges dargestellt. Während des normalen Betriebs der Vorrichtung 100, der in Fig. 1 nicht dargestellt ist, werden Bogen in Bogentransportrichtung B durch die Maschine transportiert. Von einem ersten Transportband 21 werden die Bogen von vorangestellten Druck- oder Bearbeitungsmaschinen übernommen, von Transportwalzen 20 weitertransportiert und von Presswalzen 10 gepresst. Transportwalzen 20 und Presswalzen 10 sind jeweils als Walzenpaare angeordnet. Die Berührlinie eines jeweiligen Walzenpaares liegt in der Bogentransportebene E. Von einem zweiten Transportband 21 werden die Bogen aus der Vorrichtung zum Pressen und / oder Transportieren 100 ausgeschleust. Der Bogentransport durch Transportbänder 21 kann entweder durch ausschließlich unten liegende Transportbänder 21 erfolgen (nicht dargestellt) oder durch oberhalb und unterhalb der Bogentransportebene E liegende Transportbänder 21, welche die Bogen sicher führen.

Transportwalzen 20 und Presswalzen 10 werden von einem Walzenantrieb 22 angetrieben, wobei die Kraftübertragung in Fig. 1 nicht dargestellt ist.

Eine Reinigungsvorrichtung 200 ist am Maschinengestell 101 der Vorrichtung zum Pressen und / oder Transportieren 100 befestigt. Während dem Reinigen der Walzen 10, 20 der Vorrichtung zum Pressen und / oder Transportieren 100 wird ein Reinigungstuch 18 von der Reinigungsvorrichtung 200 über eine Zuführeinrichtung 7 zwischen die Walzen 10, 20 geführt. Das Reinigungstuch 18 ist während des Reinigungsprozesses ortsfest, während die Walzen 10, 20 angetrieben sind, was durch Pfeile angedeutet ist.

Parallel zu den Walzen 10, 20 befinden sich in etwa vertikale Spritzschutzbleche 17, welche am Maschinengestell 101 der Vorrichtung zum Pressen und / oder Transportieren 100 befestigt sind. Die Spritzschutzbleche 17 verhindern, dass Reinigungsflüssigkeit auf die Transportbänder 21 gespritzt wird. Unter den Walzen 10, 20 und den Spritzschutzblechen 17 befindet sich eine Auffangwanne 16. In dieser werden vom Reinigungstuch 18 und den Walzen 10, 20 abfallende Schmutzpartikel und abtropfende Reinigungsflüssigkeit gesammelt. Die Auffangwanne 16 ist so mit dem Maschinengestell 101 der Vorrichtung zum Pressen und / oder Transportieren 100 verbunden, dass die Auffangwanne 16 einfach entnommen, geleert und gereinigt werden kann.

In Fig. 2 ist eine erste Ausführungsform einer Reinigungsvorrichtung 200 dargestellt. Eine auf einer Welle 4 aufgebrachte Tuchrolle 1 ist mittels zweier Lagerbuchsen 8 in einem Gestell 5 gelagert. Das Gestell 5 ist mit dem Maschinengestell 101 der Vorrichtung zum Pressen und / oder Transportieren 100 verbunden. An ihrem einen Ende ist die Welle 4 mit einer Schraube 9 gesichert, an ihrem anderen Ende besitzt sie eine Handkurbel 6. Die Betätigung der Reinigungsvorrichtung 200 über die Kurbel 6 ergibt sich aus der in Fig. 2a dargestellten Seitenansicht. Am Gestell 5 der Reinigungsvorrichtung 200 ist eine drehbare Sperrklinke 3 angebracht. Diese greift in ein auf die Welle 4 aufgeflanschtes Sperrrad 2 ein. Dadurch kann verhindert werden, dass Reinigungstuch 18 ungewollt von der Tuchrolle 1 abgerollt wird. Um Reinigungstuch 18 von der Tuchrolle 1 abrollen zu können, muss die Sperrklinke außer Eingriff gebracht werden. Dazu wird sie im Uhrzeigersinn gedreht.

Das abgerollte Reinigungstuch 18 wird mittels einer Zuführeinrichtung 7 zwischen die Walzen 10, 20 eingebracht. Die Position der Zuführeinrichtung 7 relativ zur Bogentransportebene E und den Walzen 10, 20 ist in Fig. 3 dargestellt. Die Zuführeinrichtung 7 besitzt eine Einrichtung zum Kürzen des Reinigungstuchs 19, welche als einfache Schneidekante ausgebildet ist.

Eine alternative Ausführungsform einer Reinigungsvorrichtung 200 ist in Fig. 4 dargestellt. Dabei handelt es sich um eine besonders kostengünstige und einfache Lösung. Die Reinigungsvorrichtung 200 besitzt als Grundkörper ein Aufnahmeelement 14, in welches ein Klemmkeil 12 eingeschoben werden kann. Mittels zweier Formfedern 13 wird der Klemmkeil 12 in dem Aufnahmeelement 14 fixiert. Zur einfachen Handhabung sowohl des Klemmkeils 12 als auch der Reinigungseinrichtung 200 ist an dem Klemmkeil 12 ein Griff 11 befestigt.
Mit dem Klemmkeil 12 ist ein Leitblech 15 fest verbunden. Dieses ist für die Reinigung mit einem Reinigungstuch 18 ummantelt. Wird die Reinigungsvorrichtung 200 über eine am Maschinengestell 101 der Vorrichtung zum Pressen und / oder Transportieren 100 befestigte Zuführeinrichtung 7 eingeschoben, so befindet sich das beidseitig von Reinigungstuch 18 umgebene Leitblech 15 in der Bogentransportebene E und damit zwischen den Walzen 10, 20.

Wie aus Fig. 4a ebenfalls deutlich wird, ist das Reinigungstuch 18 der Reinigungsvorrichtung 200 nach Benutzung einfach zu wechseln. Die Reinigungsvorrichtung 200 wird aus der Zuführeinrichtung 7 entnommen, die Formfedern 13 gelöst und der Klemmkeil 12 am Griff 11 aus dem Aufnahmeelement 14 entnommen. Das benutzte Reinigungstuch 18 wird entfernt, ein neuer Zuschnitt Reinigungstuch 18 wird um das Leitblech 15 und den Klemmkeil 12 geschlungen und der Klemmkeil 12 zusammen mit dem Reinigungstuch 18 in das Aufnahmeelement 14 eingeführt. Dadurch wird das Reinigungstuch 18 geklemmt.

### Bezugszeichenliste

- 1: Tuchrolle
- 2: Sperrrad
- 3: Sperrklinke
- 4: Welle
- 5: Gestell
- 6: Kurbel
- 7: Zuführeinrichtung
- 8: Lagerbuchse
- 9: Schraube
- 10: Presswalze
- 11: Griff
- 12: Klemmkeil
- 13: Formfeder
- 14: Aufnahmeelement
- 15: Leitblech
- 16: Auffangwanne
- 17: Spritzschutzblech
- 18: Reinigungstuch
- 19: Einrichtung zum Kürzen des Reinigungstuchs
- 20: Transportwalze
- 21: Transportband
- 22: Walzenantrieb

- 100: Vorrichtung zum Pressen und / oder Transportieren
- 101: Maschinengestell der Vorrichtung zum Pressen und /oder Transportieren

- 200: Reinigungsvorrichtung

- B: Bogentransportrichtung
- E: Bogentransportebene

## Patentansprüche

1. Vorrichtung (200) zur Reinigung von Walzen (10, 20) einer Vorrichtung zum Pressen und / oder Transportieren (100) von Bogen aus Papier, Pappe und dergleichen mit mindestens einem Presswalzenpaar (10) oder einem Transportwalzenpaar (20) und einem Walzenantrieb (22),
**dadurch gekennzeichnet,**
**dass** die Vorrichtung (200) zur Reinigung der Walzen (10, 20) ein Reinigungstuch (18) besitzt, welches über eine Zuführeinrichtung (7) zwischen das mindestens eine Walzenpaar (10;20) in die Bogentransportebene (E) einbringbar ist, wobei eine Relativbewegung zwischen festem Reinigungstuch (18) und bewegten Walzen (10, 20) die Reinigung bewirkt.

2. Vorrichtung nach Anspruch 1,
**dadurch gekennzeichnet,**
**dass** das Reinigungstuch (18) auf einer Tuchrolle (1) gelagert wird.

3. Vorrichtung nach Anspruch 2,
**dadurch gekennzeichnet,**
**dass** die Tuchrolle (1) auf einer Welle (4) drehfest aufgebracht ist, welche in einem fest mit dem Maschinengestell (101) der Vorrichtung zum Pressen und / oder Transportieren (100) verbundenen Gestell (5) gelagert ist.

4. Vorrichtung nach Anspruch 3,
**dadurch gekennzeichnet,**
**dass** auf das eine Ende der Welle (4) ein Zahnrad (2) aufgebracht ist und am Gestell (5) der Vorrichtung (200) zum Reinigen der Walzen (10, 20) eine Sperrklinke (3) angebracht ist, welche in einer ersten Lage in das Zahnrad (2) eingreift und dieses als Sperrrad (2) wirkt und in einer zweiten Lage das Zahnrad (2) freigibt, und dass an einem Ende der Welle (4) eine Kurbel (6) auf die Welle (4) aufsteckbar ist.

5. Vorrichtung nach einem der Ansprüche 2 bis 4,
**dadurch gekennzeichnet,**
**dass** die Vorrichtung (200) zur Reinigung der Walzen (10, 20) eine Einrichtung (19) zum kürzen des Reinigungstuches (18) besitzt.

6. Vorrichtung nach Anspruch 1,
**dadurch gekennzeichnet,**
**dass** die Vorrichtung (200) zur Reinigung der Walzen (10, 20) ein Leitblech (15) besitzt, welches von einem Reinigungstuchzuschnitt (18) umschlossen wird.

7. Vorrichtung nach Anspruch 6,
**dadurch gekennzeichnet,**
**dass** die Vorrichtung (100) zum Pressen und / oder Transportieren eine Zuführeinrichtung (7) besitzt, in welche die Vorrichtung (200) zur Reinigung der Walzen (10, 20) einschiebbar ist und dass die Vorrichtung (200) zur Reinigung der Walzen (10, 20) eine Einrichtung (12, 13) zum Klemmen des Reinigungstuchabschnitts (18) besitzt,

8. Vorrichtung zum Pressen und / oder Transportieren mit einer Vorrichtung nach einem der Ansprüche 1 bis 7.

9. Vorrichtung zum Pressen und / oder Transportieren nach Anspruch 8,
**dadurch gekennzeichnet,**
**dass** sich unter den Walzenpaaren (10, 20) mindestens eine Auffangwanne (16) und annähernd parallel zu den Walzen (10, 20) Spritzschutzbleche (17) befinden, welche am Maschinengestell (101) der Vorrichtung (100) zum Pressen und / oder Transportieren befestigt sind.

10. Verfahren zum Reinigen von Walzen mit einer Vorrichtung nach einem der Ansprüche 1-7, **gekennzeichnet durch** die nachfolgenden Schritte:
a) Aufbringen einer Reinigungsflüssigkeit auf die Walzen (10, 20)
b) Einwirken der Reinigungsflüssigkeit
c) Einführen eines Reinigungstuches (18) in Bogentransportebene (E) zwischen die Walzen (10, 20)
d) Arretieren des Reinigungstuches (18)
e) Antrieb der Walzen (10, 20)
f) Entnehmen des Reinigungstuches (18)

11. Verfahren zum Reinigen von Walzen nach Anspruch 10 mit den zusätzlichen Schritten
e1) Verschieben des Reinigungstuches (18) in oder entgegen der Bogentransportrichtung (B)
e2) Antrieb der Walzen (10, 20)

## Claims

1. A device (200) for cleaning rollers (10, 20) of a device for pressing and / or transporting (100) sheets of paper, cardboard and the like, having at least one pair of press rollers (10) or a pair of transportation rollers (20) and a roller drive (22), **characterized in that** said device (200) for cleaning said rollers (10, 20) possesses a cleaning cloth (18), which can be introduced between said at least one pair of rollers (10, 20) at sheet transportation level (E) via a feeding arrangement (7), wherein the cleaning is caused by a relative motion between firm cleaning cloth (18) and moving rollers (10, 20).

2. The device according to claim 1, **characterized in that** said cleaning cloth (18) is stored on a cloth roll (1).

3. The device according to claim 2, **characterized in that** said cloth roll (1) is fixed on a shaft (4) in a non-rotatably manner, which is mounted in a frame (5), which is firmly connected with the machine frame (101) of said device for pressing and / or transportation (100).

4. The device according to claim 3, **characterized in that** a gear (2) is fixed to the one end of said shaft (4) and a ratchet pawl (3) is fixed to said frame (5) of said device (200) for cleaning said rollers (10, 20), which engages with said gear (2) in a first position causing the latter to act as a ratchet wheel (2) and in a second position releases said gear (2); and that on one end of said shaft (4) a crank (6) can be attached to said shaft (4).

5. The device according to any of the claims 2 to 4, **characterized in that** said device (200) for cleaning said rollers (10, 20) possesses an appliance (19) for shortening the cleaning cloth (18).

6. The device according to claim 1, **characterized in that** said device (200) for cleaning said rollers (10, 20) possesses a guide plate (15), which is surrounded by a cut section of cleaning cloth (18).

7. The device according to claim 6, **characterized in that** said device (100) for pressing and / or transportation possesses a feeding arrangement (7) in which said device (200) for cleaning said rollers (10, 20) can be inserted; and that said device (200) for cleaning said rollers (10, 20) possesses an appliance (12, 13) for clamping said section of cleaning cloth (18).

8. The device for pressing and / or transportation having a device as claimed in any one of claims 1 to 7.

9. The device for pressing and / or transportation according to claim 8, **characterized in that** under said pair of rollers (10, 20) at least one collecting trough (16) and, substantially parallel to said rollers (10, 20), splash guard plates (17) are arranged, which are fixed to said machine frame (101) of said device (100) for pressing and /or transportation.

10. A method for cleaning rollers using a device according to any one of claims 1-7,
**characterized by** the following steps:
a) Applying a cleaning liquid to said rollers (10, 20)
b) Allowing the cleaning liquid to react
c) Introducing a cleaning cloth (18) between said rollers (10, 20) at sheet transportation level (E)
d) Holding said cleaning cloth in place (18)
e) Driving said rollers (10, 20)
f) Removing said cleaning cloth (18)

11. The method for cleaning said rollers according to claim 10 comprising the additional steps of
e1) moving said cleaning cloth (18) in or against the direction of sheet transportation (B)
e2) driving said rollers (10, 20)

## Revendications

1. Dispositif (200) pour le nettoyage de cylindre (10, 20) d'un dispositif pour presser et/ou transporter (100) des feuilles de papier, de carton et similaire avec au moins une paire de cylindres presseurs (10) ou une paire de cylindres de transport (20) et un entraînement de cylindre (22),
**caractérisé en ce que**
le dispositif (200) pour le nettoyage des cylindres (10, 20) dispose d'un tissu de nettoyage (18) qui peut être introduit par un dispositif d'amenée (7) entre au moins une paire de cylindres (10; 20) dans le plan de transport (E) de la feuille, un mouvement relatif entre le chiffon de nettoyage fixe (18) et les cylindres mobiles (10, 20) provoquant la nettoyage.

2. Dispositif selon la revendication 1, **caractérisé en ce que** le tissu de nettoyage (8) est logé sur une bobine de tissu (1).

3. Dispositif selon la revendication 2, **caractérisé en ce que** la bobine de tissu (1) est placée rigide à la torsion sur un arbre (4) qui est logé dans un bâti (5) relié fixement au bâti de machine (101) du dispositif de presse et de transport (100).

4. Dispositif selon la revendication 3, **caractérisé en ce que** sur une extrémité de l'arbre (4), il est placé une roue dentée (2) et le bâti (5) du dispositif (200) de nettoyage des cylindres (10, 20) présente un cliquet d'arrêt (3) qui s'engage dans une première position dans la roue dentée (2) qui fait office de roue de blocage (2) et qui dans une seconde position libère la roue dentée (2) et **en ce qu'**à l'autre extrémité de l'arbre (4), une manivelle (6) peut être placée sur l'arbre (4).

5. Dispositif selon l'une des revendications 2 à 4, **caractérisé en ce que** le dispositif (200) pour le nettoyage des cylindres (10, 20) dispose d'un dispositif (19) pour raccourcir le tissu de nettoyage (18).

6. Dispositif selon la revendication 1, **caractérisé en ce que** le dispositif (200) pour le nettoyage des cylindres (10, 20) dispose d'une tôle déflectrice (15) qui est entourée par une portion (18) du tissu de nettoyage.

7. Dispositif selon la revendication 6, **caractérisé en ce que** le dispositif de presse et/ou de transport (100) dispose d'un dispositif d'amenée (7) dans lequel peut être introduit le dispositif (200) pour le nettoyage des cylindres (10, 20) et **en ce que** le dispositif (200) pour le nettoyage des cylindres (10, 20) dispose d'un dispositif (12, 13) pour coincer la portion de tissu de nettoyage (18).

8. Dispositif de presse et/ou de transport avec un dispositif selon l'une des revendications 1 à 7.

9. Dispositif de presse et/ou de transport selon la revendication 8, **caractérisé en ce qu'**en dessous des paires de cylindres (10, 20), il est prévu au moins un bac de récupération (16) et approximativement parallèlement aux cylindres (10, 20) des tôles de protection (17) contre les éclaboussures qui sont fixées sur le bâti de machine (101) du dispositif (100) de presse et/ou de transport.

10. Procédé pour le nettoyage de cylindres comportant un dispositif selon l'une des revendications 1 à 7, **caractérisé par** les étapes suivantes :
a) Application d'un liquide de nettoyage sur les cylindres (10, 20)
b) Action du liquide de nettoyage
c) Introduction d'un tissu de nettoyage (18) dans le plan de transport de feuille (E) entre les cylindres (10, 20),
d) Blocage du tissu de nettoyage (18),
e) Entraînement des cylindres (10, 20)
f) Retrait du tissu de nettoyage (18),

11. Procédé pour le nettoyage de cylindres selon la revendication 10, comprenant les étapes supplémentaires:
e1) Déplacement du tissu de nettoyage (18) dans ou à l'encontre de la direction de transport (B) des feuilles,
e2) Entraînement des cylindres (10, 20).
